# NEUE EUROPÄISCHE PATENTSCHRIFT

(11) **EP 3 833 490 B2**
(45) Veröffentlichungstag und Bekanntmachung des Hinweises auf die Entscheidung über den Einspruch: **30.07.2025**
(45) Hinweis auf die Patenterteilung: 05.10.2022
(21) Anmeldenummer: 18753392.2
(22) Anmeldetag: 09.08.2018
(51) Int. Cl.: B08B 3/02, E01H 1/10

(54) **FLÄCHENREINIGUNGSKOPF**
SURFACE-CLEANING HEAD
TÊTE DE NETTOYAGE DE SURFACE

(43) Veröffentlichungstag der Anmeldung: 16.06.2021
(73) Patentinhaber: Alfred Kärcher SE & Co. KG, 71364 Winnenden (DE)
(72) Erfinder: FISCHER, Vitali, 71522 Backnang (DE); SCHWARZ, Andreas, 71364 Winnenden (DE)
(74) Vertreter: Hoeger, Stellrecht & Partner Patentanwälte mbB
(86) Internationale Anmeldenummer: PCT/EP2018/071648
(87) Internationale Veröffentlichungsnummer: WO 2020/030273

(56) Entgegenhaltungen:
- WO-A2-2008/151743
- DE-A1- 102007 029 245
- US-A- 4 191 589
- TRASH BIN CLEANERS DIRECT OWNER DAN SWEDE: "Hydro Twister ANT4C 28" surface cleaner with water broom, gum remover, edge cleaner. 800-666-1992", YOUTUBE, XP093121916, Retrieved from the Internet <URL:https://www.youtube.com/watch?v=bQFYZv9bcvg> [retrieved on 20240122]
- ANONYMOUS: "Hydro Twisters Parts Breakdowns and Exploded Views", HYDRO TEK - KNOWLEDGE BASE - HYDRO TWISTERS PARTS BREAKDOWNS AND EXPLODED VIEWS, HYDRO TEK, 8 November 2016 (2016-11-08), pages 1 - 4, XP093121917, Retrieved from the Internet <URL:https://www.hydrotek.us/knowledgebase/hydro-twisters-parts-breakdowns-and-exploded-views/> [retrieved on 20240122]
- ANONYMOUS: "Nilfisk HPW Parts & Accessories Catalog & Price List 2017", NILFISK HPW - HIGH PRESSURE WASHERS, HYDRO TEK; PRESSURE PRO, 1 March 2017 (2017-03-01), pages 1 - 170, XP093121920, Retrieved from the Internet <URL:https://www.hydrotek.us/wp-content/uploads/2017/04/2017-LIST-Nilfisk-HPW-Parts-Accessories-Catalog-Low-Res-Final-april-2017.pdf> [retrieved on 20240122]
- Webseite https://www.chem-wash.com,'surface.html, abgerufen am 20.Januar 2023 über "Wayback Machine" https7/www.chem-wash.com/surface.html, für den 10. Oktober 2014 gespeichert

## Beschreibung

Die Erfindung betrifft einen Flächenreinigungskopf zur Reinigung einer Fläche, mit einem haubenförmigen, in einer horizontalen Gebrauchsstellung des Flächenreinigungskopfs nach unten offenen Gehäuse, das einen Arbeitsraum aufweist, in dem zumindest ein Sprüharm mit einer Reinigungsdüse um eine Drehachse drehbar gelagert ist, wobei die Reinigungsdüse mit unter Druck stehender Reinigungsflüssigkeit beaufschlagbar ist und zusammen mit dem Sprüharm um die Drehachse umläuft zur Beaufschlagung eines während des Gebrauchs des Flächenreinigungskopfs vom Gehäuse überdeckten Bereichs einer zu reinigenden Fläche mit einem Reinigungsflüssigkeitsstrahl.

Derartige Flächenreinigungsköpfe sind aus den Dokumenten WO 2008/151743 A2 und WO 2009/103486 A1 bekannt. Sie eignen sich insbesondere zur Reinigung von Hartflächen, beispielsweise Bodenflächen, vor allem Stein- oder Holzterrassen, Garageneinfahrten und beispielsweise auch Garagentoren. Zur Reinigung der Hartflächen kann an den Flächenreinigungskopf die Druckleitung eines Hochdruckreinigungsgeräts angeschlossen werden. Über die Druckleitung kann dem Flächenreinigungskopf unter Druck stehende Reinigungsflüssigkeit, insbesondere Wasser, zugeführt werden. Der Flächenreinigungskopf kann an einer zu reinigenden Fläche entlang bewegt werden, wobei das haubenförmige Gehäuse einen Bereich der zu reinigenden Fläche überdeckt. Das Gehäuse weist einen Arbeitsraum auf, in dem zumindest ein Sprüharm mit einer Reinigungsdüse um eine Drehachse drehbar gelagert ist. Die unter Druck stehende Reinigungsflüssigkeit kann der an dem mindestens einen Sprüharm angeordneten Reinigungsdüse zugeführt werden. Beim Bewegen des Flächenreinigungskopfes entlang der zu reinigenden Fläche kann der momentan vom Gehäuse überdeckte Bereich der zu reinigenden Fläche mit Hilfe der Reinigungsdüse mit einem Reinigungsflüssigkeitsstrahl beaufschlagt werden, so dass Schmutz von der zu reinigenden Fläche gelöst werden kann. Bei der Abgabe des Reinigungsflüssigkeitsstrahls erfährt die am Sprüharm angeordnete Reinigungsdüse einen Rückstoß, unter dessen Wirkung der Sprüharm zusammen mit der Reinigungsdüse um die Drehachse in Drehung versetzt wird.

Üblicherweise kommen mindestens zwei Sprüharme zum Einsatz, die jeweils eine Reinigungsdüse tragen, wobei sämtlichen Reinigungsdüsen gleichzeitig unter Druck stehende Reinigungsflüssigkeit bereitgestellt wird. Die Reinigungsdüsen führen im Betrieb des Flächenreinigungskopfs eine kreisförmige Bewegung aus. Durch das Bewegen des Flächenreinigungskopfs entlang der zu reinigenden Fläche kann somit innerhalb kurzer Zeit Schmutz von einer verhältnismäßig großen Fläche gelöst werden.

Aufgabe der vorliegenden Erfindung ist es, einen Flächenreinigungskopf der eingangs genannten Art derart weiterzubilden, dass er ein verbessertes Reinigungsergebnis erzielt.

Diese Aufgabe wird durch einen Flächenreinigungskopf mit den Merkmalen von Patentanspruch 1 gelöst.

Der erfindungsgemäße Flächenreinigungskopf ermöglicht es dem Benutzer, mit Hilfe der mindestens einen Reinigungsdüse, die zusammen mit einem Sprüharm um die Drehachse rotiert, einen Reinigungsflüssigkeitsstrahl auf einen vom Gehäuse überdeckten Bereich der zu reinigenden Fläche zu richten, so dass im überdeckten Bereich Schmutz von der zu reinigenden Fläche gelöst werden kann. Beim weiteren Bewegen des Flächenreinigungskopfs entlang der zu reinigenden Fläche gibt dann das Gehäuse den Bereich der Fläche frei, in dem unter der Wirkung des von der mindestens einen Reinigungsdüse abgegebenen Reinigungsflüssigkeitsstrahls Schmutz gelöst wurde, und der gelöste Schmutz kann mit Hilfe der mindestens einen ersten drehfest gehaltenen Zusatzdüse von der Fläche abgespült werden. Die mindestens eine erste Zusatzdüse ist am oder im Gehäuse drehfest gehalten und unter Druck stehende Reinigungsflüssigkeit kann der mindestens einen ersten Zusatzdüse zugeführt werden. Von der mindestens einen ersten Zusatzdüse kann ein vom Gehäuse nicht überdeckter Bereich der zu reinigenden Fläche mit einem Reinigungsflüssigkeitsstrahl beaufschlagt werden. Der erfindungsgemäße Flächenreinigungskopf kann dadurch ein verbessertes Reinigungsergebnis erzielen.

Günstig ist es, wenn der mindestens einen ersten Zusatzdüse eine Gehäuseöffnung zugeordnet ist, über die der von der mindestens einen ersten Zusatzdüse abgegebene Reinigungsflüssigkeitsstrahl aus dem Gehäuse heraustreten kann. Bei einer derartigen Ausgestaltung des erfindungsgemäßen Flächenreinigungskopfs kann die mindestens eine erste Zusatzdüse innerhalb des Gehäuses angeordnet sein. Der von ihr abgegebene Reinigungsflüssigkeitsstrahl kann über die zugeordnete Gehäuseöffnung aus dem Gehäuse heraustreten.

Bevorzugt ist die der mindestens einen ersten Zusatzdüse zugeordnete Gehäuseöffnung an einer Vorderseite des Gehäuses angeordnet.

Alternativ kann vorgesehen sein, dass die mindestens eine erste Zusatzdüse an einer Außenseite des Gehäuses angeordnet ist, insbesondere an einer Oberseite oder an einer Vorderseite des Gehäuses.

Bevorzugt weist das Gehäuse des erfindungsgemäßen Flächenreinigungskopfs ein Gehäuseunterteil und ein Gehäuseoberteil auf, wobei das Gehäuseunterteil den Arbeitsraum umgibt und das Gehäuseoberteil auf dem Gehäuseunterteil angeordnet ist, und wobei die mindestens eine erste Zusatzdüse zumindest teilweise im Gehäuseunterteil und/oder im Gehäuseoberteil positioniert ist. Das Gehäuseunterteil umgibt bei einer derartigen Ausgestaltung der Erfindung den mindestens einen drehbar gelagerten Sprüharm, an dem eine Reinigungsdüse angeordnet ist, und das Gehäuseunterteil und/oder das Gehäuseoberteil umgeben zumindest einen Teilbereich der mindestens einen ersten Zusatzdüse. Insbesondere kann die mindestens eine erste Zusatzdüse vollständig im Gehäuseunterteil oder im Gehäuseoberteil angeordnet sein.

Das Gehäuseoberteil weist bei einer vorteilhaften Ausgestaltung der Erfindung einen Düsenaufnahmeraum mit einer Gehäuseöffnung auf. Im Düsenaufnahmeraum kann die mindestens eine erste Zusatzdüse positioniert sein und der von der mindestens einen ersten Zusatzdüse abgegebene Reinigungsflüssigkeitsstrahl kann über die Gehäuseöffnung aus dem Düsenaufnahmeraum heraustreten.

Die mindestens eine erste Zusatzdüse ist bevorzugt als Flachstrahldüse oder als Rotordüse ausgestaltet. Mittels der Flachstrahldüse kann ein fächerförmiger Reinigungsflüssigkeitsstrahl erzeugt werden, und mittels der Rotordüse kann ein Reinigungsflüssigkeitsstrahl in Form eines auf einem Kegelmantel umlaufenden Punktstrahls erzeugt werden. Derartige Flachstrahldüsen und Rotordüsen sind dem Fachmann an sich bekannt und bedürfen daher vorliegend keiner näheren Erläuterung. Die Ausgestaltung als Flachstrahl- oder Rotordüse ermöglicht es, einen verhältnismäßig großen Bereich der zu reinigenden Fläche mit einem Reinigungsflüssigkeitsstrahl zu beaufschlagen, um Schmutz, der unter dem Einsatz der mindestens einen Reinigungsdüse von der Flache gelöst wurde, abzuspülen.

Die Düsenöffnung der mindestens einen ersten Zusatzdüse ist bevorzugt größer als die Düsenöffnung der mindestens einen Reinigungsdüse, die an einem drehbar gelagerten Sprüharm gehalten ist. Die kleinere Düsenöffnung der Reinigungsdüse erlaubt es, den während des Gebrauchs des Flächenreinigungskopfs vom Gehäuse überdeckten Bereich der zu reinigenden Fläche mit Reinigungsflüssigkeit zu beaufschlagen, die eine hohe Strömungsgeschwindigkeit aufweist, wohingegen die von der mindestens einen ersten Zusatzdüse abgegebene Reinigungsflüssigkeit aufgrund der größeren Düsenöffnung der ersten Zusatzdüse eine geringere Strömungsgeschwindigkeit aufweist. Unter der Wirkung der mit hoher Strömungsgeschwindigkeit von der mindestens einen Reinigungsdüse abgegebenen Reinigungsflüssigkeit kann in dem vom Gehäuse überdeckten Bereich an der zu reinigenden Fläche anhaftender Schmutz wirkungsvoll gelöst werden, und der gelöste Schmutz kann beim weiteren Bewegen des Flächenreinigungskopfs entlang der zu reinigenden Fläche außerhalb des Gehäuses mit Hilfe der mit geringerer Strömungsgeschwindigkeit von der mindestens einen ersten Zusatzdüse abgegebenen Reinigungsflüssigkeit von der Fläche abgespült werden.

Günstig ist es, wenn der von der mindestens einen ersten Zusatzdüse abgegebene Reinigungsflüssigkeitsstrahl, bezogen auf eine horizontale Gebrauchsstellung des Flächenreinigungskopfs, in einem Winkel von mindestens 10° zur Horizontalen nach unten geneigt ist.

Der von der mindestens einen ersten Zusatzdüse abgegebene Reinigungsflüssigkeitsstrahl ist bevorzugt schräg zu der zu reinigenden Fläche ausgerichtet. Dies erleichtert es, die zu reinigende Fläche wirksam abzuspülen.

Besonders vorteilhaft ist es, wenn der von der mindestens einen ersten Zusatzdüse abgegebene Reinigungsflüssigkeitsstrahl, bezogen auf eine horizontale Gebrauchsstellung des Flächenreinigungskopfs, in einem Winkel von 10° bis 80°, insbesondere in einem Winkel von 30° bis 60° zur Horizontalen nach unten geneigt ist.

Der von der mindestens einen Reinigungsdüse abgegebene Reinigungsflüssigkeitsstrahl ist, bezogen auf eine horizontale Gebrauchsstellung des Flächenreinigungskopfs, günstigerweise in einem Winkel von mindestens 60°, bevorzugt in einem Winkel von 60° bis 80°, zur Horizontalen nach unten geneigt.

Bei einer horizontalen Gebrauchsstellung des Flächenreinigungskopfs trifft der von der mindestens einen rotierenden Reinigungsdüse abgegebene Reinigungsflüssigkeitsstrahl bevorzugt in einem steileren Winkel auf die zu reinigende Fläche als der von der mindestens einen ersten Zusatzdüse abgegebene Reinigungsflüssigkeitsstrahl.

Bei einer vorteilhaften Ausführungsform des erfindungsgemäßen Flächenreinigungskopfs ist der Arbeitsraum von einer Gehäusewand umgeben, an der mindestens ein Gleitelement angeordnet ist. Wird der Flächenreinigungskopf an der zu reinigenden Fläche entlang bewegt, so kann das mindestens eine Gleitelement an der zu reinigenden Fläche entlang gleiten und den Flächenreinigungskopf an der zu reinigenden Fläche abstützen. Dies erleichtert die Handhabung des Flächenreinigungskopfs.

Vorzugsweise ist die den Arbeitsraum umgebende Gehäusewand als Gehäuseaußenwand ausgestaltet.

Bevorzugt weist die den Arbeitsraum umgebende Gehäusewand eine während des Gebrauchs der Flächenreinigungskopfs der zu reinigenden Fläche zugewandte Gehäusekante auf und das mindestens eine Gleitelement ist an der Gehäusekante angeordnet.

Günstig ist es, wenn an der Gehäusewand mehrere Gleitelemente angeordnet sind, beispielsweise drei oder vier Gleitelemente.

Von Vorteil ist es, wenn das mindestens eine Gleitelement an der Gehäusewand lösbar gehalten ist. Das mindestens eine Gleitelement unterliegt beim Gleiten entlang der zu reinigenden Fläche einer Abnutzung. Sofern das mindestens eine Gleitelement an der Gehäusewand lösbar gehalten ist, kann es bei Bedarf auf einfache Weise ausgetauscht werden.

Insbesondere kann vorgesehen sein, dass das mindestens eine Gleitelement ohne Einsatz eines Spezialwerkzeuges ausgetauscht werden kann.

Günstig ist es, wenn die den Arbeitsraum umgebende Gehäusewand eine während des Gebrauchs der Flächenreinigungskopfs der zu reinigenden Fläche zugewandte Gehäusekante aufweist, an der eine Spritzschutzeinrichtung angeordnet ist, beispielsweise ein Borstenstreifen. Dadurch kann vermieden werden, dass Reinigungsflüssigkeit, die von der mindestens einen Reinigungsdüse auf einen vom Gehäuse überdeckten Bereich der zu reinigenden Fläche gerichtet wird, unbeabsichtigt aus dem vom Gehäuse überdeckten Bereich herausspritzt.

Bevorzugt weist die Spritzschutzeinrichtung mehrere Spritzschutzelemente auf, die sich entlang der Gehäusekante erstrecken, wobei zwischen zwei benachbarten Spritzschutzelementen jeweils mindestens ein Gleitelement angeordnet ist.

Gemäß der Erfindung weist der Flächenreinigungskopf mindestens eine zweite drehfest gehaltene Zusatzdüse auf, wobei ein während des Gebrauchs des Flächenreinigungskopfs vom Gehäuse überdeckter Bereich der zu reinigenden Fläche von der mindestens einen zweiten Zusatzdüse mit einem Reinigungsflüssigkeitsstrahl beaufschlagbar ist. Bei dem erfindungsgemäßen Flächenreinigungskopf kommt zusätzlich zu mindestens einer ersten drehfest gehaltenen Zusatzdüse, die einen Reinigungsflüssigkeitsstrahl auf einen Bereich der zu reinigenden Fläche richtet, der während des Gebrauchs des Flächenreinigungskopfs nicht vom Gehäuse überdeckt ist, mindestens eine zweite drehfest gehaltene Zusatzdüse zum Einsatz, die einen Reinigungsflüssigkeitsstrahl auf einen Bereich richtet, der während des Gebrauchs des Flächenreinigungskopfs vom Gehäuse überdeckt ist. Mit Hilfe der mindestens einen zweiten Zusatzdüse kann der Benutzer beispielsweise einen Eckbereich der zu reinigenden Fläche, der während des Gebrauchs des Flächenreinigungskopfs vom Gehäuse abgedeckt ist, mit einem Reinigungsflüssigkeitsstrahl beaufschlagen.

Die mindestens eine zweite Zusatzdüse ist günstigerweise als Flachstrahldüse oder als Rotordüse ausgestaltet. Wie bereits erwähnt, kann mittels einer Flachstrahldüse ein fächerförmiger Reinigungsflüssigkeitsstrahl erzeugt werden, und mittels einer Rotordüse kann ein Reinigungsflüssigkeitsstrahl in Form eines auf einem Kegelmantel umlaufenden Punktstrahls erzeugt werden.

Von Vorteil ist es, wenn der von der mindestens einen zweiten Zusatzdüse abgegebene Reinigungsflüssigkeitsstrahl, bezogen auf eine horizontale Gebrauchsstellung des Flächenreinigungskopfs, einen größeren Neigungswinkel zur Horizontalen aufweist als der von der mindestens einen ersten Zusatzdüse abgegebene Reinigungsflüssigkeitsstrahl.

Insbesondere kann vorgesehen sein, dass der von der mindestens einen zweiten Zusatzdüse abgegebene Reinigungsflüssigkeitsstrahl, bezogen auf eine horizontale Gebrauchsstellung des Flächenreinigungskopfs, in einem Winkel von mindestens 70°, vorzugsweise mindestens 80°, zur Horizontalen geneigt ist.

Gemäß der Erfindung weist der Flächenreinigungskopf eine Umschalteinrichtung auf, mittels derer wahlweise die mindestens eine Reinigungsdüse und/oder die mindestens eine erste Zusatzdüse und/oder die mindestens eine zweite Zusatzdüse mit Reinigungsflüssigkeit beaufschlagbar ist. So kann beispielsweise vorgesehen sein, dass mittels der Umschalteinrichtung wahlweise entweder die mindestens eine Reinigungsdüse oder die mindestens eine erste Zusatzdüse oder die mindestens eine zweite Zusatzdüse mit Reinigungsflüssigkeit beaufschlagbar ist, so dass wahlweise von der mindestens einen Reinigungsdüse oder von der mindestens einen ersten Zusatzdüse oder von der mindestens einen zweiten Zusatzdüse ein Reinigungsflüssigkeitsstrahl abgegeben werden kann.

Die Umschalteinrichtung weist bevorzugt drei Bedienungselemente auf, die vom Benutzer betätigt werden können, insbesondere drei Fußpedale. Mittels der Bedienungselemente kann der Benutzer die Abgabe von Reinigungsflüssigkeit steuern. Je nachdem, welches Bedienungselement der Benutzer betätigt, kann die Abgabe von Reinigungsflüssigkeit über die mindestens eine Reinigungsdüse und/oder über die mindestens eine erste Zusatzdüse und/oder über die mindestens eine zweite Zusatzdüse erfolgen.

Die Umschalteinrichtung ist bevorzugt derart eingerichtet, dass bei einer Betätigung des ersten Bedienungselements lediglich der mindestens einen Reinigungsdüse Reinigungsflüssigkeit zugeführt wird, und dass bei einer Betätigung des zweiten Bedienungselements lediglich der mindestens einen ersten Zusatzdüse Reinigungsflüssigkeit zugeführt wird, und dass bei einer Betätigung des dritten Bedienungselements lediglich der mindestens einen zweiten Zusatzdüse Reinigungsflüssigkeit zugeführt wird.

Die Umschalteinrichtung weist gemäß der Erfindung ein erstes Ventilglied und ein zweites Ventilglied auf. Die Ventilglieder können jeweils mindestens zwei Schaltstellungen aufweisen, die der Benutzer durch Betätigen der Bedienungselemente vorgeben kann, um die Abgabe von Reinigungsflüssigkeit zu steuern.

Bevorzugt weisen die Ventilglieder jeweils einen Ventileinlass und einen ersten Ventilauslass und einen zweiten Ventilauslass auf.

Gemäß der Erfindung weisen die beiden Ventilglieder jeweils einen Stellkörper auf, der in einer Ventilaufnahme zwischen einer ersten Schaltstellung und einer zweiten Schaltstellung hin und her bewegbar ist. In der ersten Schaltstellung kann der Stellkörper beispielsweise einen Strömungspfad von einem Ventileinlass zu einem ersten Ventilauslass freigeben, und in der zweiten Schaltstellung kann der Stellkörper beispielswiese einen Strömungspfad vom Ventileinlass zu einem zweiten Ventilauslass freigeben.

Bevorzugt sind die Stellkörper jeweils mit mindestens einem Bedienungselement gekoppelt.

Günstig ist es, wenn die beiden Ventilglieder identisch ausgestaltete Stellkörper und identisch ausgestaltete Ventilaufnahmen für die Stellkörper aufweisen. Dies erlaubt eine kostengünstigere Herstellung des Flächenreinigungskopfs und eine einfachere Montage des Flächenreinigungskopfs.

Gemäß der Erfindung sind die Stellkörper der Ventilglieder über eine Kopplungseinrichtung miteinander gekoppelt. Dies erlaubt es, bei Änderung der Schaltstellung von einem der beiden Stellkörper auch eine Änderung der Schaltstellung des anderen Stellkörpers hervorzurufen.

Die Kopplungseinrichtung weist bevorzugt ein beweglich gelagertes Kopplungsglied auf.

Das Kopplungsglied ist günstigerweise als Wippe ausgebildet, die um eine Schwenkachse schwenkbar gelagert ist.

Von Vorteil ist es, wenn die Schwenkachse der Wippe parallel zur Drehachse des mindestens einen Sprüharms ausgerichtet ist.

Bei einer besonders bevorzugten Ausgestaltung der Erfindung ist der Stellkörper des ersten Ventilglieds durch Betätigen eines ersten Bedienungselements in eine erste Schaltstellung bewegbar und der Stellkörper des zweiten Ventilglieds ist durch Betätigen eines zweiten Bedienungselements in eine erste Schaltstellung bewegbar, wobei eine Bewegung von einem der beiden Stellkörper über die Kopplungseinrichtung in eine entgegen gerichtete Bewegung des anderen Stellkörpers übertragbar ist, und wobei beide Stellkörper durch Betätigen eines dritten Bedienungselements in ihre zweite Schaltstellung bewegbar sind. Betätigt der Benutzer bei einer derartigen Ausgestaltung der Erfindung das erste Bedienungselement, so kann der Stellkörper des ersten Ventilglieds aus seiner zweiten Schaltstellung in seine erste Schaltstellung bewegt werden. Die Bewegung des Stellkörpers des ersten Ventilglieds kann über die Kopplungseinrichtung in eine entgegen gerichtete Bewegung des Stellkörpers des zweiten Ventilglieds übertragen werden, so dass der Stellkörper des zweiten Ventilglieds seine zweite Schaltstellung einnimmt. Betätigt der Benutzer das zweite Bedienungselement, so kann der Stellkörper des zweiten Ventilglieds aus seiner zweiten Schaltstellung in seine erste Schaltstellung bewegt werden, und die Bewegung des Stellkörpers des zweiten Ventilglieds kann über die Kopplungseinrichtung in eine entgegen gerichtete Bewegung des Stellkörpers des ersten Ventilglieds übertragen werden, so dass der Stellkörper des ersten Ventilglieds seine zweite Schaltstellung einnimmt. Betätigt der Benutzer das dritte Bedienungselement, so können beide Stellkörper in ihre zweite Schaltstellung bewegt werden.

Wie bereits erwähnt, weisen die Ventilglieder bevorzugt einen Ventileinlass und einen ersten und einen zweiten Ventilauslass auf. Günstig ist es, wenn an den Ventileinlass des ersten Ventilglieds eine Zufuhrleitung angeschlossen ist, über die das erste Ventilglied beispielsweise von einem Hochdruckreinigungsgerät mit unter Druck stehender Reinigungsflüssigkeit versorgt werden kann, und wenn der erste Ventilauslass des ersten Ventilglieds mit der mindestens einen Reinigungsdüse verbunden ist, und wenn der zweite Ventilauslass des ersten Ventilglieds mit dem Ventileinlass des zweiten Ventilglieds verbunden ist. Nimmt der Stellkörper des ersten Ventilglieds seine erste Schaltstellung ein, so kann er einen Strömungspfad vom Ventileinlass zum ersten Ventilauslass freigeben, so dass unter Druck stehende Reinigungsflüssigkeit der mindestens einen Reinigungsdüse zugeführt werden kann. Nimmt der Stellkörper des ersten Ventilglieds seine zweite Schaltstellung ein, so kann er den Strömungspfad vom Ventileinlass zum zweiten Ventilauslass freigeben, so dass unter Druck stehende Reinigungsflüssigkeit über das erste Ventilglied dem Ventileinlass des zweiten Ventilglieds zugeführt werden kann.

Bevorzugt ist der erste Ventilauslass des zweiten Ventilglieds mit der mindestens einen ersten Zusatzdüse verbunden und der zweite Ventilauslass des zweiten Ventilglieds ist mit der mindestens einen zweiten Zusatzdüse verbunden. Nimmt der Stellkörper des zweiten Ventilglieds seine erste Schaltstellung ein, so kann er den Strömungspfad vom Ventileinlass zum ersten Ventilauslass freigeben, so dass unter Druck stehende Reinigungsflüssigkeit der mindestens einen ersten Zusatzdüse zugeführt werden kann. Nimmt der Stellkörper des zweiten Ventilglieds seine zweite Schaltstellung ein, so kann er einen Strömungspfad vom Ventileinlass zum zweiten Ventilauslass freigeben, so dass unter Druck stehende Reinigungsflüssigkeit der mindestens einen zweiten Zusatzdüse zugeführt werden kann.

Die nachfolgende Beschreibung einer bevorzugten Ausführungsform der Erfindung dient im Zusammenhang mit der Zeichnung der näheren Erläuterung. Es zeigen:
- Figur 1:: eine perspektivische Darstellung eines Flächenreinigungskopfs schräg von oben;
- Figur 2:: eine Draufsicht auf den Flächenreinigungskopf aus Figur 1;
- Figur 3:: eine perspektivische Darstellung des Flächenreinigungskopfs aus Figur 1 schräg von unten;
- Figur 4:: eine perspektivische Darstellung des Flächenreinigungskopfs aus Figur 1, wobei ein Gehäuseoberteil entfernt wurde;
- Figur 5:: eine Teilschnittansicht einer Umschalteinrichtung des Flächenreinigungskopfs aus Figur 1;
- Figur 6:: eine Unteransicht der Umschalteinrichtung aus Figur 5.

In der Zeichnung ist eine bevorzugte Ausführungsform eines erfindungsgemäßen Flächenreinigungskopfs schematisch dargestellt, der insgesamt mit dem Bezugszeichen 10 belegt ist. Der Flächenreinigungskopf 10 kann zur Reinigung einer Fläche, insbesondere einer Hartfläche, beispielsweise einer Bodenfläche, an der Fläche entlang bewegt und von einem an sich bekannten und deshalb in der Zeichnung nicht dargestellten Hochdruckreinigungsgerät mit unter Druck stehender Reinigungsflüssigkeit versorgt werden, die über den Flächenreinigungskopf 10 auf die zu reinigende Fläche aufgebracht werden kann.

Der Flächenreinigungskopf 10 weist ein haubenförmiges, in der dargestellten horizontalen Gebrauchsstellung nach unten in Richtung auf die zu reinigende Fläche offenes Gehäuse 12 auf. Das Gehäuse 12 ist zweiteilig ausgestaltet und weist ein Gehäuseunterteil 14 und ein Gehäuseoberteil 16 auf. Das Gehäuseunterteil 14 umfasst eine Gehäuseaußenwand 18, die einen Arbeitsraum 20 in Umfangsrichtung umgibt, und eine Trennwand 22, die den Arbeitsraum 20 abdeckt. Das Gehäuseoberteil 16 ist auf dem Gehäuseunterteil 14 angeordnet.

Die Gehäuseaußenwand 18 weist eine während des Gebrauchs des Flächenreinigungskopfs 10 der zu reinigenden Fläche zugewandte Gehäusekante 24 auf, an der eine Spritzschutzeinrichtung 26 gehalten ist. Die Spritzschutzeinrichtung 26 wird im dargestellten Ausführungsbeispiel von drei Spritzschutzelementen 28, 30, 32 gebildet, die jeweils als Borstenstreifen ausgestaltet ist. Zwischen einander unmittelbar benachbarten Spritzschutzelementen ist an der Gehäusekante 24 jeweils ein Gleitelement 34, 36, 38 lösbar gehalten. Ein weiteres Gleitelement 40 ist an der freien Kante einer Zwischenwand 42 lösbar gehalten, die von der Trennwand 22 nach unten in den Arbeitsraum 20 absteht. Mittels der Gleitelemente 34, 36, 38, 40 kann der Flächenreinigungskopf 10 an der zu reinigenden Fläche abgestützt werden, wobei die Gleitelemente 34, 36, 38, 40 beim Bewegen des Flächenreinigungskopfs 10 entlang der zu reinigenden Fläche an der Fläche entlang gleiten. Während des Gebrauchs des Flächenreinigungskopfs 10 unterliegen die Gleitelemente 34, 36, 38, 40 einer Abnutzung. Sie können deshalb bei Bedarf ohne Einsatz eines Spezialwerkzeuges ausgewechselt werden.

Das Gehäuseunterteil 14 bildet an einer Gehäusevorderseite 43 eine Gehäusespitze 44 aus, und die Zwischenwand 42 trägt an ihrer der Gehäusespitze 44 zugewandten Seite eine Prallwand 46.

Das Gehäuseoberteil 16 bildet eine Abdeckung 48 aus und überdeckt einen Schaltraum 50. Im Schaltraum 50 sind ein erstes Ventilglied 52 und ein zweites Ventilglied 54 angeordnet. Dies wird insbesondere aus den Figuren 4 und 5 deutlich.

Das Gehäuseoberteil 16 weist eine erste Ausnehmung 56, eine zweite Ausnehmung 58 und eine dritte Ausnehmung 60 auf.

In der ersten Ausnehmung 56 ist ein erstes Bedienungselement in Form eines ersten Fußpedals 62 angeordnet, das um eine erste Schwenkachse 63 schwenkbar gelagert ist und an seiner der Trennwand 22 zugewandten Unterseite einen in den Schaltraum 50 hineinragenden ersten Schwenkarm 64 trägt.

In der zweiten Ausnehmung 58 ist ein zweites Bedienungselement in Form eines zweiten Fußpedals 66 angeordnet, das um eine zweite Schwenkachse 67 schwenkbar gelagert ist und an seiner der Trennwand 22 zugewandten Unterseite einen in den Schaltraum 50 hineinragenden zweiten Schwenkarm 68 trägt.

In der dritten Ausnehmung 60 ist ein drittes Bedienungselement in Form eines dritten Fußpedals 70 angeordnet, das um eine dritte Schwenkachse 71 schwenkbar gelagert ist und an seiner der Trennwand 22 zugewandten Unterseite zwei dritte Schwenkarme 72a, 72b trägt, die in den Schaltraum 50 hineinragen.

Die an den Unterseiten der Fußpedale 62, 66 und 70 angeordneten Schwenkarme 64, 68 und 72a, 72b werden insbesondere aus Figur 6 deutlich.

Die beiden Ventilglieder 52, 54 bilden in Kombination mit einer nachfolgend näher erläuterten Kopplungseinrichtung in Form einer Wippe 148 und in Kombination mit den Fußpedalen 62, 66 und 70 und den Schwenkarmen 64, 68, 72a und 72b eine Umschalteinrichtung 73, die in Figur 6 in einer Unteransicht schematisch dargestellt ist.

In den Schaltraum 50 mündet ein Zufuhrrohr 74, das im Schaltraum 50 um eine vierte Schwenkachse 76 verschwenkbar gelagert ist. An seinem aus dem Schaltraum 50 herausragenden freien Ende trägt das Zufuhrrohr 74 ein Verbindungselement 78, mit dessen Hilfe an das Zufuhrrohr 74 eine an sich bekannte und deshalb in der Zeichnung zur Erzielung einer besseren Übersicht nicht dargestellte Druckleitung eines Hochdruckreinigungsgeräts angeschlossen werden kann.

Das Zufuhrrohr 74 steht über eine erste Verbindungsleitung 80 mit einem Ventileinlass 82 des ersten Ventilglieds 52 in Strömungsverbindung. Der Ventileinlass 82 mündet in eine Ventilaufnahme 84 des ersten Ventilglieds 52. Die Ventilaufnahme 84 ist in Form einer stufig ausgestalteten Durchgangsbohrung ausgestaltet und nimmt einen Stellkörper 86 auf, der in der Ventilaufnahme 84 zwischen einer ersten Schaltstellung und einer zweiten Schaltstellung hin und her bewegbar ist. In Figur 5 ist der Stellkörper 86 des ersten Ventilglieds 52 in seiner zweiten Schaltstellung dargestellt, in der er mit einem dem ersten Schwenkarm 64 zugewandten vorderen Endbereich 88 einen Abstand zu einer vorderen Endfläche 90 eines Ventilgehäuses 92 des ersten Ventilglieds 52 einnimmt. In dieser Schaltstellung liegt ein dem ersten Schwenkarm 64 abgewandter hinterer Endbereich 94 des Stellkörpers 86 an einer hinteren Endfläche 96 des Ventilgehäuses 92 an.

Nimmt der Stellkörper 86 des ersten Ventilglieds 52 seine in der Zeichnung nicht dargestellte erste Schaltstellung ein, so liegt der vordere Endbereich 88 des Stellkörpers 86 an der vorderen Endfläche 90 an und der hintere Endbereich 94 des Stellkörpers 86 ragt aus der Ventilaufnahme 84 heraus und nimmt einen Abstand zur hinteren Endfläche 96 des Ventilgehäuses 92 ein.

Das erste Ventilglied 52 weist einen ersten Ventilauslass 98 und einen zweiten Ventilauslass 100 auf. In seiner ersten Schaltstellung gibt der Stellkörper 86 des ersten Ventilglieds 52 einen Strömungspfad vom Ventileinlass 82 zum ersten Ventilauslass 98 frei, und in der zweiten Schaltstellung gibt der Stellkörper 86 einen Strömungspfad vom Ventileinlass 82 zum zweiten Ventilauslass 100 frei.

An den ersten Ventilauslass 98 schließt sich eine zweite Verbindungsleitung 102 an, die die Trennwand 22 durchgreift und in den Arbeitsraum 20 hineinragt. An ihrem dem ersten Ventilglied 52 abgewandten Ende trägt die zweite Verbindungsleitung 102 zwei starr miteinander verbundene und einander diametral gegenüberliegende Sprüharme 104, 106, die an ihrem freien Ende jeweils eine Reinigungsdüse 108 bzw. 110 tragen und gemeinsam um eine Drehachse 112 drehbar sind. Dies wird insbesondere aus Figur 3 deutlich.

Die Reinigungsdüsen 108, 110 erzeugen jeweils einen schräg nach unten gerichteten Reinigungsflüssigkeitsstrahl, der beim Austritt aus den Reinigungsdüsen 108, 110 einen Rückstoß auf die Sprüharme 104, 106 ausübt, so dass die Sprüharme 104, 106 um die Drehachse 112 in Drehung versetzt werden. Während des Gebrauchs des Flächenreinigungskopfs 10, bei dem dieser an einer zu reinigenden Fläche entlang bewegt wird, kann ein vom Gehäuse 12 überdeckter Bereich der zu reinigenden Fläche von den Reinigungsdüsen 108, 110 mit unter Druck stehender Reinigungsflüssigkeit beaufschlagt werden.

Der zweite Ventilauslass 100 des ersten Ventilglieds 52 steht über eine dritte Verbindungsleitung 114 mit einem Ventileinlass 116 des zweiten Ventilglieds 54 in Strömungsverbindung. Der Ventileinlass 116 des zweiten Ventilglieds 54 mündet in eine Ventilaufnahme 118 des zweiten Ventilglieds 54, die identisch ausgestaltet ist wie die Ventilaufnahme 84 des ersten Ventilglieds 52. In der Ventilaufnahme 118 ist ein Stellkörper 120 des zweiten Ventilglieds 54 zwischen einer ersten Schaltstellung und einer zweiten Schaltstellung hin und her verschiebbar gelagert. Der Stellkörper 120 des zweiten Ventilglieds 54 ist identisch ausgestaltet wie der Stellkörper 86 des ersten Ventilglieds 52. Der Stellkörper 120 weist einen vorderen Endbereich 122 auf, der dem zweiten Schwenkarm 68 des zweiten Fußpedals 66 zugewandt ist. In Figur 5 ist der Stellkörper 120 des zweiten Ventilglieds 54 in seiner ersten Schaltstellung dargestellt, in der der vordere Endbereich 122 des Stellkörpers 120 an einer vorderen Endfläche 124 eines Ventilgehäuses 126 des zweiten Ventilglieds 54 anliegt. In dieser ersten Schaltstellung ragt ein dem zweiten Schwenkarm 68 abgewandter hinterer Endbereich 128 des Stellkörpers 120 aus der Ventilaufnahme 118 heraus und nimmt einen Abstand zu einer hinteren Endfläche 130 des Ventilgehäuses 126 ein.

In der in der Zeichnung nicht dargestellten zweiten Schaltstellung des Stellkörpers 120 nimmt der vordere Endbereich 122 einen Abstand zur vorderen Endfläche 124 ein und der hintere Endbereich 128 liegt an der hinteren Endfläche 130 an.

Das zweite Ventilglied 54 weist einen ersten Ventilauslass 132 und einen zweiten Ventilauslass 134 auf. An den ersten Ventilauslass 132 des zweiten Ventilglieds 54 schließt sich eine vierte Verbindungsleitung 136 an, über die das zweite Ventilglied 54 mit einer ersten drehfest gehaltenen Zusatzdüse 138 in Strömungsverbindung steht. Die erste Zusatzdüse 138 ist in einem Düsenaufnahmeraum 140 angeordnet, der vom Gehäuseoberteil 16 gebildet wird und eine Gehäuseöffnung 142 aufweist, über die ein von der ersten Zusatzdüse 138 abgegebener Reinigungsflüssigkeitsstrahl aus dem Gehäuse 12 in einen Bereich gelangen kann, der während des Gebrauchs des Flächenreinigungskopfs 10 nicht vom Gehäuse 12 überdeckt wird. Im dargestellten Ausführungsbeispiel ist die erste Zusatzdüse 138 als Flachstrahldüse ausgestaltet, die einen fächerförmigen Reinigungsflüssigkeitsstrahl abgeben kann. Alternativ könnte die erste Zusatzdüse 138 auch als Rotordüse ausgestaltet sein, die einen Reinigungsflüssigkeitsstrahl in Form eines auf einem Kegelmantel umlaufenden Punktstrahls abgeben kann. Der von der ersten Zusatzdüse 138 abgegebene Reinigungsflüssigkeitsstrahl ist bezogen auf eine horizontale Gebrauchsstellung des Flächenreinigungskopfs 10 in einem Winkel von mindestens 10° zur Horizontalen nach unten geneigt, insbesondere in einem Winkel von 10° bis 80°, beispielsweise in einem Winkel von 30° bis 60°.

An den zweiten Ventilauslass 134 des zweiten Ventilglieds 54 schließt sich eine fünfte Verbindungsleitung 144 an, über die das zweite Ventilglied 54 mit einer zweiten drehfest gehaltenen Zusatzdüse 146 in Strömungsverbindung steht. Die zweite Zusatzdüse 146 ragt im Bereich zwischen der Zwischenwand 42 und der Gehäusespitze 44 in den Arbeitsraum 20 hinein. Über die zweite Zusatzdüse 146 kann während des Gebrauchs des Flächenreinigungskopfs 10 ein vom Gehäuse 12 überdeckter Bereich einer zu reinigenden Fläche mit einem Reinigungsflüssigkeitsstrahl beaufschlagt werden. Im dargestellten Ausführungsbeispiel ist die zweite Zusatzdüse 146 als Flachstrahldüse ausgestaltet, die einen fächerförmigen Reinigungsflüssigkeitsstrahl abgeben kann. Alternativ könnte die zweite Zusatzdüse 146 auch als Rotordüse ausgestaltet sein, die einen Reinigungsflüssigkeitsstrahl in Form eines auf einem Kegelmantel umlaufenden Punktstrahls abgeben kann. Der von der zweiten Zusatzdüse 146 abgegebene Reinigungsflüssigkeitsstrahl weist bezogen auf eine horizontale Gebrauchsstellung des Flächenreinigungskopfs 10 einen größeren Neigungswinkel zur Horizontalen auf als der von der ersten Zusatzdüse 138 abgegebene Reinigungsflüssigkeitsstrahl.

Nimmt der Stellkörper 120 des zweiten Ventilglieds 54 seine in Figur 5 dargestellte erste Schaltstellung ein, so gibt der Stellkörper 120 einen Strömungspfad vom Ventileinlass 116 des zweiten Ventilglieds 54 zum ersten Ventilauslass 132 des zweiten Ventilglieds 54 frei. Nimmt der Stellkörper 120 seine zweite Schaltstellung ein, so gibt er einen Strömungspfad vom Ventileinlass 116 zum zweiten Ventilauslass 134 frei.

Die Stellkörper 86 und 120 der beiden Ventilglieder 52, 54 sind über eine Kopplungseinrichtung miteinander gekoppelt. Die Kopplungseinrichtung ist im dargestellten Ausführungsbeispiel in Form einer Wippe 148 ausgebildet, die um eine fünfte Schwenkachse 150 schwenkbar ist. Die fünfte Schwenkachse 150 ist parallel zur Drehachse 112 der beiden Sprüharme 104, 106 ausgerichtet. Die Wippe 148 weist ein erstes Wippenende 152 und ein zweites Wippenende 154 auf. Das erste Wippenende 152 ist an den hinteren Endbereich 94 des Stellkörpers 86 des ersten Ventilglieds 52 anlegbar und das zweite Wippenende 154 ist an den hinteren Endbereich 128 des Stellkörpers 120 des zweiten Ventilglieds 54 anlegbar.

Die Kopplung der Stellkörper 86, 120 der beiden Ventilglieder 52, 54 über die Wippe 148 hat zur Folge, dass der Stellkörper 86 des ersten Ventilglieds 52 in seine zweite Schaltstellung verschoben wird, wenn der Stellkörper 120 des zweiten Ventilglieds 54 in seine erste Schaltstellung übergeht. In entsprechender Weise wird der Stellkörper 120 des zweiten Ventilglieds 54 in seine zweite Schaltstellung verschoben, wenn der Stellkörper 86 des ersten Ventilglieds 52 in seine erste Schaltstellung übergeht.

Der Benutzer des Flächenreinigungskopfs 10 hat die Möglichkeit, wahlweise entweder den an den Sprüharmen 104, 106 angeordneten Reinigungsdüsen 108, 110 oder der ersten Zusatzdüse 138 oder der zweiten Zusatzdüse 146 unter Druck stehende Reinigungsflüssigkeit zuzuführen.

Betätigt der Benutzer das erste Fußpedal 62, so kommt der erste Schwenkarm 64 am vorderen Endbereich 88 des Stellkörpers 86 des ersten Ventilglieds 52 zur Anlage und bewegt den Stellkörper 86 in seine erste Schaltstellung, in der er den Strömungspfad vom Ventileinlass 82 zum ersten Ventilauslass 98 freigibt, so dass den Reinigungsdüsen 108, 110 unter Druck stehende Reinigungsflüssigkeit zugeführt werden kann. Von den Reinigungsdüsen 108, 110 kann ein während des Gebrauchs des Flüssigkeitsreinigungskopfs 10 vom Gehäuse 12 überdeckter Bereich einer zu reinigenden Fläche mit unter Druck stehender Reinigungsflüssigkeit beaufschlagt werden, um an der Fläche anhaftenden Schmutz zu lösen. Gleichzeitig wird der Strömungspfad vom Ventileinlass 82 zum zweiten Ventilauslass 100 unterbrochen, so dass weder der ersten Zusatzdüse 138 noch der zweiten Zusatzdüse 146 Reinigungsflüssigkeit zugeführt wird.

Betätigt der Benutzer das zweite Fußpedal 66, so kommt der zweite Schwenkarm 68 am vorderen Endbereich 122 des Stellkörpers 120 des zweiten Ventilglieds 54 zur Anlage und bewegt den Stellkörper 120 in seine erste Schaltstellung, in der er den Strömungspfad vom Ventileinlass 116 des zweiten Ventilglieds 54 zum ersten Ventilauslass 132 freigibt. Gleichzeitig wird der Stellkörper 86 des ersten Ventilglieds 52 von der schwenkbaren Wippe 148 in seine zweite Schaltstellung verschoben, in der er den Strömungspfad vom Ventileinlass 82 zum zweiten Ventilauslass 100 freigibt, so dass unter Druck stehende Reinigungsflüssigkeit über die dritte Verbindungsleitung 114 und die vierte Verbindungsleitung 136 der ersten Zusatzdüse 138 zugeführt werden kann. Von der ersten Zusatzdüse 138 kann ein während des Gebrauchs des Flüssigkeitsreinigungskopfs 10 vom Gehäuse 12 nicht überdeckter Bereich der zu reinigenden Fläche mit unter Druck stehender Reinigungsflüssigkeit beaufschlagt werden, um von der Fläche gelösten Schmutz abzuspülen. Da gleichzeitig der Strömungspfad vom Ventileinlass 82 des ersten Ventilglieds 52 zum ersten Ventilauslass 98 des ersten Ventilglieds 52 unterbrochen ist und außerdem auch der Strömungspfad vom Ventileinlass 116 des zweiten Ventilglieds 54 zum zweiten Ventilauslass 134 des zweiten Ventilglieds 54 unterbrochen ist, kann weder den Reinigungsdüsen 108, 110 noch der zweiten Zusatzdüse 146 Reinigungsflüssigkeit zugeführt werden.

Betätigt der Benutzer das dritte Fußpedal 70, dann kommen die dritten Schwenkarme 72a und 72b an den hinteren Endbereichen 94 bzw. 128 der Stellkörper 86 und 120 zur Anlage, so dass beide Stellkörper 86, 120 in ihre zweite Schaltstellung überführt werden. Dadurch kann der zweiten Zusatzdüse 146 unter Druck stehende Reinigungsflüssigkeit zugeführt werden, die ausgehend vom Zufuhrrohr 74 über das erste Ventilglied 52, die dritte Verbindungsleitung 114, das zweite Ventilglied 54 und die fünfte Verbindungsleitung 144 zur zweiten Zusatzdüse 146 strömt. Von der zweiten Zusatzdüse 146 kann ein während des Gebrauchs des Flüssigkeitsreinigungskopfs 10 vom Gehäuse 12 überdeckter Bereich einer zu reinigenden Fläche mit unter Druck stehender Reinigungsflüssigkeitsstrahl beaufschlagt werden, um beispielsweise in einem Eckbereich der zu reinigenden Fläche Schmutz von der Fläche zu lösen. Da gleichzeitig der Strömungspfad vom Ventileinlass 82 des ersten Ventilglieds 52 zum ersten Ventilauslass 98 des ersten Ventilglieds 52 unterbrochen ist und außerdem auch der Strömungspfad vom Ventileinlass 116 des zweiten Ventilglieds 54 zum ersten Ventilauslass 132 des zweiten Ventilglieds 54 unterbrochen ist, kann weder den Reinigungsdüsen 108, 110 noch der ersten Zusatzdüse 138 Reinigungsflüssigkeit zugeführt werden.

Die erste Zusatzdüse 138 weist eine Düsenöffnung 156 auf, die größer ist als die Düsenöffnungen 158 und 160 der Reinigungsdüsen 108, 110 und auch größer ist als die Düsenöffnung 162 der zweiten Zusatzdüse 146. Dies hat zur Folge, dass die Strömungsgeschwindigkeit der von der ersten Zusatzdüse abgegebenen Reinigungsflüssigkeit kleiner ist als die Strömungsgeschwindigkeit der von den Reinigungsdüsen 108, 110 und von der zweiten Zusatzdüse 146 abgegebenen Reinigungsflüssigkeit.

Zur Reinigung einer Fläche hat der Benutzer beispielsweise die Möglichkeit, zunächst das erste Fußpedal 62 zu betätigen und den Flächenreinigungskopf 10 entlang einer zu reinigenden Fläche zu bewegen, wobei über die Reinigungsdüsen 108, 110 unter Druck stehende Reinigungsflüssigkeit abgegeben wird, um an der zu reinigenden Fläche anhaftenden Schmutz zu lösen. Bei Bedarf kann der Benutzer das dritte Fußpedal 70 betätigen, so dass über die zweite Zusatzdüse 146 unter Druck stehende Reinigungsflüssigkeit abgegeben wird, beispielsweise zur Reinigung von Rand- oder Eckbereichen der zu reinigenden Fläche. Anschließend kann der Benutzer dann das zweite Fußpedal 66 betätigen, so dass der ersten Zusatzdüse 138 Flüssigkeit zugeführt wird und diese einen Reinigungsflüssigkeitsstrahl auf einen Bereich der zu reinigenden Fläche richtet, der nicht von dem Gehäuse 12 überdeckt ist, um dadurch den gelösten Schmutz von der Fläche abzuspülen.

## Patentansprüche

1. Flächenreinigungskopf zur Reinigung einer Fläche, mit einem haubenförmigen, in einer horizontalen Gebrauchsstellung des Flächenreinigungskopfs (10) nach unten offenen Gehäuse (12), das einen Arbeitsraum (20) aufweist, in dem zumindest ein Sprüharm (104, 106) mit einer Reinigungsdüse (108, 110) um eine Drehachse (112) drehbar gelagert ist, wobei die Reinigungsdüse (108, 110) mit unter Druck stehender Reinigungsflüssigkeit beaufschlagbar ist und zusammen mit dem Sprüharm (104, 106) um die Drehachse (112) umläuft zur Beaufschlagung eines während des Gebrauchs des Flächenreinigungskopfs (10) vom Gehäuse (12) überdeckten Bereichs einer zu reinigenden Fläche mit einem Reinigungsflüssigkeitsstrahl, **dadurch gekennzeichnet, dass** der Flächenreinigungskopf (10) mindestens eine erste drehfest gehaltene Zusatzdüse (138) aufweist, wobei ein während des Gebrauchs des Flächenreinigungskopfs (10) vom Gehäuse (12) nicht überdeckter Bereich der zu reinigenden Fläche von der mindestens einen ersten Zusatzdüse (138) mit einem Reinigungsflüssigkeitsstrahl beaufschlagbar ist, wobei der durch die Reinigungsdüse (108, 110) gelöste Schmutz mit Hilfe der mindestens einen ersten drehfest gehaltenen Zusatzdüse (138) von der Fläche abgespült werden kann, und dass der Flächenreinigungskopf (10) mindestens eine zweite drehfest gehaltene Zusatzdüse (146) aufweist, wobei ein während des Gebrauchs des Flächenreinigungskopfs (10) vom Gehäuse (12) überdeckter Bereich der zu reinigenden Fläche von der mindestens einen zweiten Zusatzdüse (146) mit einem Reinigungsflüssigkeitsstrahl beaufschlagbar ist, und dass der Flächenreinigungskopf (10) eine Umschalteinrichtung (73) aufweist, mittels derer wahlweise die mindestens eine Reinigungsdüse (108, 110) und/oder die mindestens eine erste Zusatzdüse (138) und/oder die mindestens eine zweite Zusatzdüse (146) mit Reinigungsflüssigkeit beaufschlagbar ist, wobei die Umschalteinrichtung (73) ein erstes Ventilglied (52) und ein zweites Ventilglied (54) aufweist, wobei die beiden Ventilglieder (52, 54) jeweils einen Stellkörper (86, 120) aufweisen, der in einer Ventilaufnahme (84, 118) beweglich gelagert und zwischen einer ersten Schaltstellung und einer zweiten Schaltstellung hin und her bewegbar ist, wobei die Stellkörper (86, 120) der Ventilglieder (52, 54) über eine Kopplungseinrichtung miteinander gekoppelt sind.

2. Flächenreinigungskopf nach Anspruch 1, **dadurch gekennzeichnet, dass** der mindestens einen ersten Zusatzdüse (138) eine Gehäuseöffnung (142) zugeordnet ist, über die der von der mindestens einen ersten Zusatzdüse (138) abgegebene Reinigungsflüssigkeitsstrahl aus dem Gehäuse (12) heraustreten kann.

3. Flächenreinigungskopf nach Anspruch 1 oder 2, **dadurch gekennzeichnet, dass** das Gehäuse (12) ein Gehäuseunterteil (14) und ein Gehäuseoberteil (16) aufweist, wobei das Gehäuseunterteil (14) den Arbeitsraum (20) umgibt und das Gehäuseoberteil (16) auf dem Gehäuseunterteil (14) angeordnet ist, und wobei die mindestens eine erste Zusatzdüse (138) zumindest teilweise im Gehäuseunterteil (14) und/oder im Gehäuseoberteil (16) angeordnet ist.

4. Flächenreinigungskopf nach einem der voranstehenden Ansprüche, **dadurch gekennzeichnet, dass** die mindestens eine erste Zusatzdüse (138) als Flachstrahldüse oder als Rotordüse ausgestaltet ist.

5. Flächenreinigungskopf nach einem der voranstehenden Ansprüche, **dadurch gekennzeichnet, dass** die Düsenöffnung (156) der mindestens einen ersten Zusatzdüse (138) größer ist als die Düsenöffnung (158, 160) der mindestens einen Reinigungsdüse (108, 110).

6. Flächenreinigungskopf nach einem der voranstehenden Ansprüche, **dadurch gekennzeichnet, dass** der von der mindestens einen ersten Zusatzdüse (138) abgegebene Reinigungsflüssigkeitsstrahl, bezogen auf eine horizontale Gebrauchsstellung des Flächenreinigungskopfs (10), in einem Winkel von mindestens 10° zur Horizontalen geneigt ist, vorzugsweise dass der von der mindestens einen ersten Zusatzdüse (138) abgegebene Reinigungsflüssigkeitsstrahl in einem Winkel von 10° bis 80°, insbesondere 30° bis 60°, zur Horizontalen geneigt ist.

7. Flächenreinigungskopf nach einem der voranstehenden Ansprüche, **dadurch gekennzeichnet, dass** der Arbeitsraum (20) von einer Gehäusewand (18) umgeben ist, an der mindestens ein Gleitelement (34, 36, 38, 40) angeordnet ist, vorzugsweise dass das mindestens eine Gleitelement (34, 36, 38, 40) an der Gehäusewand (18) lösbar gehalten ist.

8. Flächenreinigungskopf nach Anspruch 7, **dadurch gekennzeichnet, dass** die Gehäusewand (18) eine während des Gebrauchs des Flächenreinigungskopfs (10) der zu reinigenden Fläche zugewandte Gehäusekante (24) aufweist, an der eine Spritzschutzeinrichtung (26) angeordnet ist, insbesondere dass die Spritzschutzeinrichtung (26) mehrere Spritzschutzelemente (28, 30, 32) aufweist, zwischen denen jeweils mindestens ein Gleitelement (34, 36, 38, 40) angeordnet ist.

9. Flächenreinigungskopf nach einem der voranstehenden Ansprüche, **dadurch gekennzeichnet, dass** die mindestens eine zweite Zusatzdüse (146) als Flachstrahldüse oder als Rotordüse ausgestaltet ist.

10. Flächenreinigungskopf nach einem der voranstehenden Ansprüche, **dadurch gekennzeichnet, dass** der von der mindestens einen zweiten Zusatzdüse (146) abgegebene Reinigungsflüssigkeitsstrahl, bezogen auf eine horizontale Gebrauchsstellung des Flächenreinigungskopfs (10), einen größeren Neigungswinkel zur Horizontalen aufweist als der von der mindestens einen ersten Zusatzdüse (138) abgegebene Reinigungsflüssigkeitsstrahl.

11. Flächenreinigungskopf nach einem der voranstehenden Ansprüche, **dadurch gekennzeichnet, dass** die Umschalteinrichtung (73) drei Bedienungselemente aufweist, insbesondere drei Fußpedale (62, 66, 70).

12. Flächenreinigungskopf nach einem der voranstehenden Ansprüche, **dadurch gekennzeichnet, dass** die Stellkörper (86, 120) jeweils mit mindestens einem Bedienungselement gekoppelt sind und/oder dass die beiden Ventilglieder (52, 54) identisch ausgestaltete Stellkörper (86, 120) und identisch ausgestaltete Ventilaufnahmen (84, 118) aufweisen.

13. Flächenreinigungskopf nach einem der voranstehenden Ansprüche, **dadurch gekennzeichnet, dass** die Kopplungseinrichtung ein beweglich gelagertes Kopplungsglied aufweist, insbesondere dass das Kopplungsglied als Wippe (148) ausgestaltet ist, die um eine Schwenkachse (150) verschwenkbar gelagert ist, wobei die Schwenkachse (150) der Wippe (148) bevorzugt parallel zur Drehachse (112) des mindestens einen Sprüharms (104, 106) ausgerichtet ist.

14. Flächenreinigungskopf nach einem der voranstehenden Ansprüche, **dadurch gekennzeichnet, dass** der Stellkörper (86) des ersten Ventilglieds (52) durch Betätigen eines ersten Bedienungselements in eine erste Schaltstellung bewegbar ist, und dass der Stellkörper (120) des zweiten Ventilglieds (54) durch Betätigen eines zweiten Bedienungselements in eine erste Schaltstellung bewegbar ist, wobei eine Bewegung von einem der beiden Stellkörper (86, 120) über die Kopplungseinrichtung in eine entgegen gerichtete Bewegung des anderen Stellkörpers (120) übertragbar ist, und wobei beide Stellkörper (86, 120) durch Betätigen eines dritten Bedienungselements in ihre zweite Schaltstellung bewegbar sind.

## Claims

1. Surface cleaning head for cleaning a surface, with a hood-shaped housing (12) that is open downward in a horizontal use position of the surface cleaning head (10) and comprises a working space (20) in which at least one spray arm (104, 106) with a cleaning nozzle (108, 110) is mounted so as to be rotatable about an axis of rotation (112), wherein the cleaning nozzle (108, 110) can be acted upon with pressurized cleaning liquid and together with the spray arm (104, 106) circulates about the axis of rotation (112) for acting upon a region of a surface to be cleaned that is covered by the housing (12) during the use of the surface cleaning head (10) with a cleaning liquid jet, **characterized in that** the surface cleaning head (10) comprises at least one first non-rotationally held additional nozzle (138), wherein a region of the surface to be cleaned that is not covered by the housing (12) during the use of the surface cleaning head (10) can be acted upon by the at least one first additional nozzle (138) with a cleaning liquid jet, wherein the dirt released by the cleaning nozzle (108, 110) can be rinsed off the surface by means of the at least one first non-rotationally held additional nozzle (138), and **in that** the surface cleaning head (10) comprises at least one second non-rotationally held additional nozzle (146), wherein a region of the surface to be cleaned that is covered by the housing (12) during the use of the surface cleaning head (10) can be acted upon with a cleaning liquid jet by the at least one second additional nozzle (146), and **in that** the surface cleaning head (10) comprises a switching device (73), by means of which the at least one cleaning nozzle (108, 110) and/or the at least one first additional nozzle (138) and/or the at least one second additional nozzle (146) can selectively be acted upon with cleaning liquid, wherein the switching device (73) comprises a first valve member (52) and a second valve member (54), wherein the two valve members (52, 54) each comprise an actuating body (86, 120), which is movably mounted in a valve receptacle (84, 118) and is movable back and forth between a first switch position and a second switch position, wherein the actuating bodies (86, 120) of the valve members (52, 54) are coupled to one another by way of a coupling device.

2. Surface cleaning head in accordance with Claim 1, **characterized in that** the at least one first additional nozzle (138) is associated with a housing opening (142) by way of which the cleaning liquid jet delivered by the at least one first additional nozzle (138) can exit the housing (12).

3. Surface cleaning head in accordance with Claim 1 or 2, **characterized in that** the housing (12) comprises a housing bottom part (14) and a housing top part (16), wherein the housing bottom part (14) surrounds the working space (20) and the housing top part (16) is arranged on the housing bottom part (14), and wherein the at least one first additional nozzle (138) is at least partially arranged in the housing bottom part (14) and/or in the housing top part (16).

4. Surface cleaning head in accordance with any one of the preceding Claims, **characterized in that** the at least one first additional nozzle (138) is configured as a flat jet nozzle or as a rotor nozzle.

5. Surface cleaning head in accordance with any one of the preceding Claims, **characterized in that** the nozzle opening (156) of the at least one first additional nozzle (138) is larger than the nozzle opening (158, 160) of the at least one cleaning nozzle (108, 110).

6. Surface cleaning head in accordance with any one of the preceding Claims, **characterized in that** the cleaning liquid jet delivered by the at least one first additional nozzle (138), in relation to a horizontal use position of the surface cleaning head (10), is inclined at an angle of at least 10° to the horizontal, preferably **in that** the cleaning liquid jet delivered by the at least one first additional nozzle (138) is inclined at an angle of 10° to 80°, in particular 30° bis 60°, to the horizontal.

7. Surface cleaning head in accordance with any one of the preceding Claims, **characterized in that** the working space (20) is surrounded by a housing wall (18) on which at least one sliding element (34, 36, 38, 40) is arranged, preferably **in that** the at least one sliding element (34, 36, 38, 40) is releasably held on the housing wall (18).

8. Surface cleaning head in accordance with Claim 7, **characterized in that** the housing wall (18) comprises a housing edge (24), which during the use of the surface cleaning head (10) points toward the surface to be cleaned and on which a splash protection device (26) is arranged, in particular **in that** the splash protection device (26) comprises a plurality of splash protection elements (28, 30, 32), between which in each case at least one sliding element (34, 36, 38, 40) is arranged.

9. Surface cleaning head in accordance with any one of the preceding Claims, **characterized in that** the at least one second additional nozzle (146) is configured as a flat jet nozzle or as a rotor nozzle.

10. Surface cleaning head in accordance with any one of the preceding Claims, **characterized in that** the cleaning liquid jet delivered by the at least one second additional nozzle (146), in relation to a horizontal use position of the surface cleaning head (10), has a greater angle of inclination to the horizontal than the cleaning liquid jet delivered by the at least one first additional nozzle (138).

11. Surface cleaning head in accordance with any one of the preceding Claims, **characterized in that** the switching device (73) comprises three operating elements, in particular three foot pedals (62, 66, 70).

12. Surface cleaning head in accordance with any one of the preceding Claims, **characterized in that** the actuating bodies (86, 120) are each coupled to at least one operating element and/or **in that** the two valve members (52, 54) comprise identically configured actuating bodies (86, 120) and identically configured valve receptacles (84, 118).

13. Surface cleaning head in accordance with any one of the preceding Claims, **characterized in that** the coupling device comprises a movably mounted coupling member, in particular **in that** the coupling member is configured as a rocker (148), which is mounted so as to be pivotable about a pivot axis (150), wherein the pivot axis (150) of the rocker (148) is preferably aligned in parallel to the axis of rotation (112) of the at least one spray arm (104, 106).

14. Surface cleaning head in accordance with any one of the preceding Claims, **characterized in that** the actuating body (86) of the first valve member (52) is movable into a first switch position by actuating a first operating element, and **in that** the actuating body (120) of the second valve member (54) is movable into a first switch position by actuating a second operating element, wherein a movement is transmittable from one of the two actuating bodies (86, 120) via the coupling device into an oppositely directed movement of the other actuating body (120), and wherein both actuating bodies (86, 120) are movable into their second switch position by actuating a third operating element.

## Revendications

1. Tête de nettoyage de surface pour le nettoyage d'une surface, avec un boîtier (12) en forme de capot, ouvert vers le bas dans une position d'utilisation horizontale de la tête de nettoyage de surface (10), qui présente une chambre de travail (20) dans laquelle au moins un bras de pulvérisation (104, 106) avec une buse de nettoyage (108, 110) est monté de manière à pouvoir tourner autour d'un axe de rotation (112), dans laquelle la buse de nettoyage (108, 110) peut être sollicitée avec un liquide de nettoyage sous pression et conjointement avec le bras de pulvérisation (104, 106) tourne autour de l'axe de rotation (112) pour la sollicitation d'une zone d'une surface à nettoyer avec un jet de liquide de nettoyage recouverte par le boîtier (12) pendant l'utilisation de la tête de nettoyage de surface (10), **caractérisée en ce que** la tête de nettoyage de surface (10) présente au moins une première buse supplémentaire (138) retenue de manière solidaire en rotation, dans laquelle une zone de la surface à nettoyer non recouverte par le boîtier (12) pendant l'utilisation de la tête de nettoyage de surface (10) peut être sollicitée avec un jet de liquide de nettoyage par la au moins une première buse supplémentaire (138), dans laquelle la saleté libérée par la buse de nettoyage (108, 110) peut être rincée de la surface à l'aide de la au moins une première buse supplémentaire (138) retenue de manière solidaire en rotation, et **en ce que** la tête de nettoyage de surface (10) présente au moins une deuxième buse supplémentaire (146) retenue de manière solidaire en rotation, dans laquelle une zone de la surface à nettoyer recouverte par le boîtier (12) pendant l'utilisation de la tête de nettoyage de surface (10) est sollicitée par la au moins une deuxième buse supplémentaire (146) avec un jet de liquide de nettoyage, et **en ce que** la tête de nettoyage de surface (10) présente un système de commutation (73), au moyen duquel sélectivement la au moins une buse de nettoyage (108, 110) et/ou la au moins une première buse supplémentaire (138) et/ou la au moins une deuxième buse supplémentaire (146) peut être sollicitée avec le liquide de nettoyage, dans lequel le système de commutation (73) présente un premier organe de soupape (52) et un deuxième organe de soupape (54), dans laquelle les deux organes de soupape (52, 54) présentent respectivement un corps de réglage (86, 120), qui est monté mobile dans un logement de soupape (84, 118) et peut être animé d'un mouvement de va-et-vient entre une première position de commutation et une deuxième position de commutation, dans lequel les corps de réglage (86, 120) des organes de soupape (52, 54) sont accouplés l'un à l'autre par l'intermédiaire d'un système d'accouplement.

2. Tête de nettoyage de surface selon la revendication 1, **caractérisée en ce qu'**une ouverture de boîtier (142), par l'intermédiaire de laquelle le jet de liquide de nettoyage distribué par la au moins une première buse supplémentaire (138) peut sortir du boîtier (12), est associée à la au moins une première buse supplémentaire (138).

3. Tête de nettoyage de surface selon la revendication 1 ou 2, **caractérisée en ce que** le boîtier (12) présente une partie inférieure de boîtier (14) et une partie supérieure de boîtier (16), dans laquelle la partie inférieure de boîtier (14) entoure la chambre de travail (20) et la partie supérieure de boîtier (16) est disposée sur la partie inférieure de boîtier (14), et dans laquelle la au moins une première buse supplémentaire (138) est disposée au moins en partie dans la partie inférieure de boîtier (14) et/ou dans la partie supérieure de boîtier (16).

4. Tête de nettoyage de surface selon l'une quelconque des revendications précédentes, **caractérisée en ce que** la au moins une première buse supplémentaire (138) est conçue sous la forme d'une buse à jet plat ou sous la forme d'une buse de rotor.

5. Tête de nettoyage de surface selon l'une quelconque des revendications précédentes, **caractérisée en ce que** l'ouverture de buse (156) de la au moins une première buse supplémentaire (138) est plus grande que l'ouverture de buse (158, 160) de la au moins une buse de nettoyage (108, 110).

6. Tête de nettoyage de surface selon l'une quelconque des revendications précédentes, **caractérisée en ce que** le jet de liquide de nettoyage distribué par la au moins une première buse supplémentaire (138), par rapport à une position d'utilisation horizontale de la tête de nettoyage de surface (10), est incliné selon un angle d'au moins 10° par rapport à l'horizontale, de préférence que le jet de liquide de nettoyage distribué par la au moins une première buse supplémentaire (138) est incliné selon un angle de 10° à 80°, en particulier 30° à 60°, par rapport à l'horizontale.

7. Tête de nettoyage de surface selon l'une quelconque des revendications précédentes, **caractérisée en ce que** la chambre de travail (20) est entourée par une paroi de boîtier (18), sur laquelle est disposé au moins un élément coulissant (34, 36, 38, 40), de préférence que le au moins un élément coulissant (34, 36, 38, 40) est retenu de manière détachable sur la paroi de boîtier (18).

8. Tête de nettoyage de surface selon la revendication 7, **caractérisée en ce que** la paroi de boîtier (18) présente un bord de boîtier (24) tourné vers la surface à nettoyer pendant l'utilisation de la tête de nettoyage de surface (10), sur lequel un système antiprojections (26) est disposé, en particulier que le système antiprojections (26) présente plusieurs éléments antiprojections (28, 30, 32), entre lesquels est disposé respectivement au moins un élément coulissant (34, 36, 38, 40).

9. Tête de nettoyage de surface selon l'une quelconque des revendications précédentes, **caractérisée en ce que** la au moins une deuxième buse supplémentaire (146) est conçue sous la forme d'une buse à jet plat ou d'une buse rotative.

10. Tête de nettoyage de surface selon l'une quelconque des revendications précédentes, **caractérisée en ce que** le jet de liquide de nettoyage distribué par la au moins une deuxième buse supplémentaire (146), par rapport à une position d'utilisation horizontale de la tête de nettoyage de surface (10), présente un angle d'inclinaison par rapport à l'horizontale plus grand que le jet de liquide de nettoyage distribué par la au moins une première buse supplémentaire (138).

11. Tête de nettoyage de surface selon l'une quelconque des revendications précédentes, **caractérisée en ce que** le système de commutation (73) présente trois éléments de commande utilisateur, en particulier trois pédales (62, 66, 70).

12. Tête de nettoyage de surface selon l'une quelconque des revendications précédentes, **caractérisée en ce que** les corps de réglage (86, 120) sont accouplés respectivement à au moins un élément de commande utilisateur et/ou que les deux organes de soupape (52, 54) présentent des corps de réglage (86, 120) conçus de façon identique et des logements de soupape (84, 118) conçus de façon identique.

13. Tête de nettoyage de surface selon l'une quelconque des revendications précédentes, **caractérisée en ce que** le système d'accouplement présente un organe d'accouplement monté mobile, en particulier que l'organe d'accouplement est conçu sous la forme d'une bascule (148), qui est montée de manière à pouvoir pivoter autour d'un axe de pivotement (150), dans laquelle l'axe de pivotement (150) de la bascule (148) est orienté de préférence parallèlement à l'axe de rotation (112) du au moins un bras de pulvérisation (104, 106).

14. Tête de nettoyage de surface selon l'une quelconque des revendications précédentes, **caractérisée en ce que** le corps de réglage (86) du premier organe de soupape (52) peut être déplacé dans une première position de commutation par actionnement d'un premier élément de commande utilisateur, et que le corps de réglage (120) du deuxième organe de soupape (54) peut être déplacé dans une première position de commutation par actionnement d'un deuxième élément de commande utilisateur, dans laquelle un mouvement d'un des deux corps de réglage (86, 120) peut être transformé par l'intermédiaire du système d'accouplement en un mouvement de l'autre corps de réglage (120) dirigé à l'opposé, et dans laquelle les deux corps de réglage (86, 120) peuvent être déplacés dans leur deuxième position de commutation par actionnement d'un troisième élément de commande utilisateur.
